# EUROPÄISCHE PATENTSCHRIFT

(11) **EP 0 181 452 B1**
(45) Veröffentlichungstag und Bekanntmachung des Hinweises auf die Patenterteilung: **11.05.1988**
(21) Anmeldenummer: 85110899.3
(22) Anmeldetag: 29.08.1985
(51) Int. Cl.: D01G 23/08

(54) **Transportkanal für Faserflocken**
Transporting duct for fibre flocks
Conduit de transport pour flocons de fibre

(30) Priorität: 30.10.1984 CH 5176/84
(43) Veröffentlichungstag der Anmeldung: 21.05.1986
(73) Patentinhaber: MASCHINENFABRIK RIETER AG, CH-8406 Winterthur (CH)
(72) Erfinder: Stäheli, Paul, CH-9535 Wilen b. Wil (CH)

(56) Entgegenhaltungen:
- DE-B- 1 229 884
- DE-C- 373 722
- GB-A- 1 178 483
- US-A- 2 585 301

## Beschreibung

Die vorliegende Erfindung bezieht sich auf einen Transportkanal für Faserflocken gemäss dem Oberbegriff des Patentanspruchs 1.

Aus der deutschen Offenlegungsschrift Nr. 1 510 413 ist es bekannt, zwei zueinander parallele Kolonnen von Krempeln mittels eines Transportkanals mit Faserflocken zu beschicken. Es ist ausserdem durch diese Offenlegungsschrift bereits bekannt, eine Kolonne und eine dazu parallele Reihe von Krempeln mittels eines Transportkanals mit Fasermaterial zu beliefern. Dabei verläuft der Transportkanal in zwei geraden Stücken parallel zu den zueinander parallelen Kolonnen bzw. parallel zu der Kolonne und Reihe von Krempeln. Der Kanal weist als Verbindung des einen geraden Stücks zum andern geraden Stück ein U-förmiges, sanft gekrümmtes Teilstück auf.

Beim Aufstellen von mit Faserflocken zu beschickenden Maschinen, wie z.B. Karden oder Krempeln, ist man oft daran gehindert, z.B. wegen Tragsäulen, Vorsprüngen, der Form des Kardensaals oder anderen vorhandenen Einrichtungen, die Maschinen unter optimaler Platzausnützung in gewünschten Reihen und/oder Kolonnen zu stellen.

Dieser Nachteil soll gemäss vorliegender Erfindung durch die im kennzeichnenden Teil des Patentanspruchs 1 angegebenen Merkmale vermieden werden. Gemäss der Erfindung ist man somit ohne Spezialaufwand erheblich flexibler bezüglich der Aufstellung der Maschinen. Dadurch resultiert eine Kosteneinsparung. Eine kombinierte Längs- und Queraufstellung von Karden ist ohne weiteres möglich. Ausserdem erhält man eine Verbesserung im Bemessen der Menge der in den Schacht gespiesenen Flocken sowie bezüglich der Homogenität der Ablage derselben im Schacht.

Beim heute bekannten Faserflockentransport gemäss dem Oberbegriff des Patentanspruchs 1 muss das sich von der Lieferstation zum ersten Füllschacht erstreckende Kanalstück relativ lang sein (im Minimum drei Meter). Dies wird durch die spezielle Ausführungsform vorliegender Erfindung gemäss Anspruch 8 vermieden. Bei dieser kann die vor dem ersten Füllschacht angeordnete Stelle abrupter Richtungsänderung von zwischen 70° und 110°, und damit auch dieser Füllschacht, über ein kurzes Kanalstück mit der Lieferstation verbunden sein. Der durch das nicht mehr benötigte, relativ lange Kanalstück frei werdende Raum ist damit für anderweitige Benützung frei.

Im folgenden seien die Erfindung und weitere Vorteile derselben anhand von Ausführungsbeispielen und der Zeichnung näher erläutert. In der letzteren ist
Fig. 1 eine perspektivische Darstellung eines erfindungsgemässen Transportkanals und dessen Zusammenbau mit den Füllschächten,
Fig. 2 eine Draufsicht eines Füllschachtes und der von diesem gespiesenen Karden, und sind
Fig. 3 und 4 schematische Ansichten verschiedener Kardenanordnungen und der zum Beschicken derselben dienenden Kanäle, von oben gesehen.

Es werden in der Beschreibung und den Ansprüchen ausschliesslich Karden erwähnt. Dazu sei jedoch festgestellt, dass die Erfindung mit Krempel-oder sonstigen flockenverarbeitenden Maschinen gleichfalls verwendbar ist.

Fig. 1 zeigt einen Transportkanal 11 und Füllschächte 12, 13, 14, von denen jeder zu einer nicht gezeigten Kardenmaschine gehört. Der Kanal 11 ist von im wesentlichen gleichbleibendem, rechteckigem Querschnitt. Er ist durch Öffnungen 15, 16, 17 zu den Schächten 12, 13, 14 hin offen. Die Öffnungen 15, 16, 17 sind von rechteckiger Form. Ihre Breite ist im wesentlichen der Breite des Kanals 11 gleich. Ein im Betrieb durch den Kanal 11 durchströmendes Transportmedium dient zum Transportieren von Faserflocken.

Es sei vorerst angenommen, das Transportmedium fliesse in Fig. 1 von links nach rechts, d.h. vom Kanalteil 34 zum Kanalteil 35. In bezug auf die Richtung dieser Strömung weist der Kanal 11 vor dem Schacht 12 bzw. der Öffnung 15 eine abrupte Richtungsänderung von 90° auf. Diese wird durch eine Abwinkelung gebildet. Bei dieser stossen die Teile der einen Seitenwand, welche in einem Winkel von 90° zueinander stehen, längs der senkrecht stehenden Kante 18, und die in einem rechten Winkel zueinander stehenden Teile der anderen Seitenwand des Kanals 11 längs der senkrecht stehenden Kante 19 zusammen.

Unmittelbar nach dem Schacht 12 ist, wiederum bezugnehmend auf die erwähnte Strömungsrichtung des Mediums von links nach rechts, eine weitere Stelle abrupter Richtungsänderung von 90° vorhanden. Bei dieser bilden die an dieser Stelle zusammenstossenden Teile der einen Kanalwand eine Kante 20 und die zusammenstossenden Teile der anderen Kanalwand eine Kante 21. In der Fig. 1 sind ausserdem noch die Kanten 22 bis 25 bezeichnet.

Schliesslich sind noch zwei Steuerplatten 26, 27 vorgesehen, welche sich im Innern des Kanals 11 befinden. Die Ausführung und Wirkungsweise dieser Steuerplatten sind in der EP-A-0 175 056 ausführlich beschrieben und es wird hiermit darauf hingewiesen. Die Steuerplatte 26 ist um eine Achse 30, die Steuerplatte 27 um eine Achse 31 schwenkbar und in beliebigen Schwenkstellungen fixierbar. An ihren von den Achsen 30, 31 abgewandten Enden ist je eine Sperrwand 28 bzw. 29 befestigt. Die letzteren erstrecken sich in einem Schlitz 32 bzw. 33 durch den Kanalboden hindurch. Sie sind von solcher Länge, dass sie in allen Schwenkstellungen der Platten 26, 27 im entsprechenden Schlitz 32 bzw. 33 eingetaucht bleiben.

Im Betrieb des Transportkanals 11 fliesst unter der im Vorherigen gemachten Annahme ein Faserflocken transportierendes Medium vom Kanalstück 34 gegen das Kanalstück 35, wobei jeder der Schächte 12, 13, 14durch die Öffnungen 15, 16, 17 hindurch mit Faserflocken beschickt wird. Bei einer solchen Anordnung sind einem Kanal im Normalfall erheblich mehr als drei Schächte zugeteilt. Damit das Flockenmaterial allen Schächten, insbesondere auch den hinteren, letzten, in einwandfreier Weise zugeführt wird und über der gesamten Länge des Kanals keine Ansammlung und kein Stau von Flocken entstehen, muss auf der Eintrittsseite, im Kanalstück 34, das Transportmedium eine relativ hohe Geschwindigkeit besitzen. Dies wiederum birgt die Gefahr in sich, dass die Flocken vor allem über die erste der Öffnungen, die Öffnung 15, hinwegfliegen und in nur ungenügender Menge in den Schacht 12 gelangen.

Als Folge der erfindungsgemässen, abrupten Richtungsänderung des Kanals 11 an der Stelle der Kanten 18, 19 prallen die Flocken auf die Seitenwand des Kanals 11 auf, welche sich von der Kante 18 gegen den Schacht 12 hin erstreckt. Durch das Aufprallen verlieren sie einen Teil ihrer kinetischen Energie, fliegen langsamer und sinken dadurch in grösserer Menge gleichmässig in den Schacht 12 hinein. Dadurch wird zusätzlich eine gute Homogenität des im Schacht 12 angesammelten Flockenmaterials erreicht.

Bei der abrupten Richtungsänderung des Kanals 11 an der Stelle der Kanten 20, 21 wiederholt sich das Aufprallen, wobei im anschliessenden, geraden Kanalstück die Flocken wieder beschleunigt werden und wieder die Geschwindigkeit des Transportmediums erreichen. Es ist somit ersichtlich, dass die Richtungsänderung an der Stelle der Kanten 20, 21 keine nachteiligen Folgen bewirkt. Dies ergibt den Vorteil, dass die Zahl der verschiedenen Verwendungsmöglichkeiten vorliegender Erfindung ganz wesentlich erhöht wird.

Die Dimensionierung des Transportkanals ist für eine zufriedenstellende Arbeitsweise von Bedeutung. Als vorteilhaft hat sich eine Breite von 17 cm und eine Höhe von 40 cm erwiesen. Allgemein kann der Bereich, bei welchem das Verhältnis der Breite zur Höhe des Kanals zwischen 0,3 und 0,6 liegt, als vorteilhaft bezeichnet werden.

Der Abstand der Stelle abrupter Richtungsänderung vom dieser Stelle unmittelbar nachfolgenden Schacht ist ebenfalls von Wichtigkeit. In Fig. 1 ist die Kante 22 die von den Kanten 22, 23 dem Schacht 13 näher gelegene. Bezeichnet man deren Abstand vom Schacht 13 mit a und die Länge der Öffnung 16 bzw. des Schachtquerschnittes mit b, so soll für eine optimale Arbeitsweise das Verhältnis von a/b zwischen 0 und 0,3 liegen. Es ist möglich, mit einem Abstand a = 0 zu arbeiten, d.h. den Schacht 13 bzw. die Öffnung 16 sich bis unmittelbar zum Knick der abrupten Richtungsänderung, d.h. bis zur Kante 22 erstrecken zu lassen.

Die im Vorhergehenden unberücksichtigt gelassene Steuerplatte 26 befindet sich unmittelbar vor der Stelle abrupter Richtungsänderung mit den Kanten 22, 23. Falls sie in der gezeichneten Schrägstellung fixiert ist, so bewirkt sie, dass unmittelbar nach oder hinter der Platte 26 eine Verlangsamung des Strömenden Transportmediums eintritt. Dadurch werden auch die Flocken verlangsamt. Die Platte 26 dient also ebenfalls zum Regulieren der kinetischen Energie der Flocken und damit zum Regulieren der Menge der in den nachfolgenden Schacht 13 gelangenden Flocken. Der Übersichtlichkeit wegen ist für die oben oben erwähnte Strömungsrichtung nur eine Platte-26-Wand-28-Kombination gezeichnet. Solche Kombinationen können aber je nach Wunsch vor jedem Schacht, insbesondere vor dem vordersten Schacht 12 vorgesehen werden.

Durch die Kombination der Stellen abrupter Richtungsänderung mit solchen Steuerplatten ergeben sich vielseitige Variationsmöglichkeiten für die Regulierung der Flockenausscheidung in die Schächte 12, 13, 14.

Falls nur eine Steuerplatte 26 an sich vorhanden ist, besteht die Gefahr, dass Fasermaterial zwischen die Platte 26 und die Bodenfläche des Kanals 11 gelangen und sich dort festsetzen könnte. Um dies zu vermeiden, kann die an der Platte 26 befestigte Sperrwand 28 vorgesehen werden, welche beim Schwenken der Platte 26 mitgenommen wird.

Wie in der erwähnten EP-A-0 175 056 ausgeführt ist, ist es oft erwünscht, das Transportmedium mit den Flocken in der einen oder der dazu entgegengesetzten Richtung durch den Kanal 11 strömen zu lassen. Es können deshalb für diesen Fall solche Steuerplatten auch für die Strömungsrichtung vorgesehen werden, welche zur bis jetzt Betrachteten entgegengesetzt, d.h. vom Kanalteil 35 zum Kanalteil 34 gerichtet ist. Die um die Achse 31 schwenkbare Platte 27 ist eine solche Platte. Sie ist in Fig. 1 in ihrer Offenstellung gezeichnet, in der sie auf der Bodenfläche des Kanals 11 aufliegt und praktisch unwirksam ist. Je nach Wunsch ist auch an der Platte 27 eine sich durch den dafür vorgesehenen Schlitz 33 erstreckende Sperrwand 29 befestigt.

Wenn nun das Medium in Fig. 1 von rechts nach links, d.h. vom Kanalstück 35 zum Kanalstück 34 strömt, so wird die Platte 26 in ihre Offenstellung versetzt, in der sie am Kanalboden anliegt, und die Platte 27 in einer gewünschten Schwenkstellung fixiert.

Ein wesentlicher Vorteil der Erfindung besteht darin, dass diese verschiedenartige Plazierungen von Kardenmaschinen ermöglicht. Einige Beispiele solcher verschiedenartiger Anordnungen sind anhand der Fig. 2, 3 und 4 gezeigt.

Fig. 2 zeigt einen Kanal 44 zum Beschicken von Füllschächten 36 von Kardenmaschinen. Ausserdem sind um ihre Achsen 38 schwenkbare Steuerplatten 39, welche je nach den Erfordernissen vorgesehen sein können, gezeichnet. Mit der Bezugszahl 40 sind im Kardiersaal vorhandene Tragsäulen bezeichnet, welche für einen Transportkanal für zwischen den Säulen 40 aufgestellte Karden 37 an sich ein Hindernis bilden.

Es ist aus der oberen Hälfte der Fig. 2 ersichtlich, dass im gezeigten Fall Karden in einer Kolonnenanordnung zwischen den Säulen 40 plaziert werden können, wobei bei den hintereinander angeordneten Karden 37 die Vorderseite der einen Karde zur Hinterseite der andern Karde benachbart ist. Durch das Vorsehen der Stellen abrupter Richtungsänderung lässt sich ein Transportkanal 44 trotzt der Säulen 40 anbringen. Auf diese Weise kann mit den heute bekannten Anordnungen nicht nutzbarer Raum ausgenützt werden.

Die untere Hälfte der Fig. 2 zeigt eine Reihe von Karden, welche seitlich benachbart sind. Diese Figur stellt ein Beispiel dar, bei welchem mittels abrupter Richtungsänderung von zwischen 70° und 110° des Transportkanals in einer Kolonne und in einer Reihe angeordnete Karden 37 durch den denselben Kanal gespiesen werden.

Die Fig. stellt auch eine Ausführungsform dar, gemäss welcher mindestens die erste abrupte Richtungsänderung abgewinkelt ausgeführt ist und mindestens die letzte als scharfer Bogen ausgebildet ist. Nach jedem Schacht 37 wird die Geschwindigkeit des Transportmediums im Kanal 44 kleiner. Damit wird die Verlangsamung oder der Verlust an kinetischer Energie der Flocken durch das beschriebene Aufprallen derselben an den Seitenwänden des Kanals 44 weniger notwendig, wenn nicht sogar unnötig. Daher werden in diesem Beispiel die abrupten Richtungsänderungen am Anfang des Kanals als Abwinkelungen und anschliessend als scharfe Bögen ausgebildet. In einer Weiterbildung dieses Beispiels können die Bögen um so weiter sein, je weiter hinten sie sich am Kanal befinden.

Es sei noch erwähnt, dass bei allen Karden 37 der kanal 44 quer zu deren Längsrichtung verläuft. Es liegt somit eine Querspeisung derselben vor. Bei einer solchen liegen die Füllschächte 36 und damit die Öffnungen mit ihren langen Seiten parallel zum Kanal und somit zur Strömungsrichtung des Transportmediums. Ein quer zum Kanal 44 angeordneter Schacht würde in seiner Längsausdehnung beim Vorliegen einer abrupten Richtungsänderung einseitig gefüllt werden.

Fig. 3 zeigt ein weiteres Beispiel der Ausnutzung des Raumes zwischen für den Transportkanal ein Hindernis bildenden Tragsäulen 40. Sie zeigt einen unter diesen Umständen möglichen Verlauf eines Kanals, welcher neun Karden 37 beliefert. Dabei sind fünf Stellen abrupter Richtungsänderung vorgesehen. Das Flockenmaterial gelangt von einem Flokkenspeiser 41 in den Kanal, der aus den Kanalstücken 45 und den Verbindungsleitungen 46 besteht. Die Karden 37 sind in parallelen Kolonnen und parallelen Reihen 42 angeordnet. Über jeder Kardenreihe 42 bzw. deren Füllschächte 36 erstreckt sich ein Kanalstück 45. Die Stücke 45 sind an ihren Enden an Stellen abrupter Richtungsänderung von 90° durch die senkrecht zu ihnen angeordneten Verbindungsteile 46 miteinander verbunden.

Schliesslich zeigt Fig. 4 eine Auslegung von Karden in einem Maschinensaal, in welchem eine abgewinkelte Wand 43 hindernd im Wege steht. Der von einem Flockenspeiser 41 kommende Transportkanal dient zum Beliefern von acht zu Karden 37 gehörenden Füllschächten 36. Der Kanal umfasst wiederum die über je einer Kardenreihe befindlichen Kanalstücke 45. Diese sind auch in diesem Beispiel an Stellen abrupter Richtungsänderung von 90° durch senkrecht zu den Kanalstücken 45 angeordnete Verbindungsleitungen 46 miteinander verbunden, und bilden auf diese Weise den Transportkanal.

Es ist ersichtlich, dass es gemäss vorliegender Erfindung möglich ist, beim Vorhandensein von Hindernissen in einem Maschinensaal diesen trotzdem mit Maschinen voll belegen zu können. Zu diesem Zweck wird in der oben gezeigten Weise der Transportkanal um die Hindernisse herum geführt, wobei die Möglichkeit dazu durch das Vorsehen der erfindungsgemässen Stellen abrupter Richtungsänderung von zwischen 70°C und 110 erhalten wird.

Bei den gebräuchlichen Anordnungen werden im allgemeinen rechtwinklige abrupte Richtungsänderungen benützt, da sich auf diese Weise eine zweckmässige und übersichtliche Aufstellung der Maschinen ergibt. Es liegt aber ebenso im Bereich der Erfindung, eine von einem rechten Winkel abweichende abrupte Richtungsänderung vorzusehen, beispielsweise wenn Plazierungsgründe oder bestimmte Beträge der Reduktion der kinetischen Energie der Flocken zu berücksichtigen sind. Solange die abrupte Richtungsänderung sich im zwischen den Werten 70° und 110° liegenden Bereich befindet, ist ein befriedigender Ablauf der Flockenverlangsamung im Kanal vorhanden.

## Patentansprüche

1. Transportkanal für Faserflocken, welcher von im wesentlichen gleichbleibendem, rechteckigem Querschnitt ist, zum Zuführen der Faserflocken zu längs des Transportkanals angeordneten Füllschächten von Flocken verarbeitenden Einrichtungen dient, von einem die Flocken transportierenden Transportmedium durchströmt ist, über rechteckige, im wesentlichen mit der Breite des Kanals übereinstimmende Öffnungen zu den Schächten hin geöffnet ist und bei welchem die Öffnungen in zur Strömungsrichtung des Mediums paralleler Richtung länger sind als in dazu senkrechter Richtung, dadurch gekennzeichnet, dass bei mindestens einem Füllschacht (12, 13, 14) an einer sich bezüglich der Strömungsrichtung des Mediums unmittelbar vor dem Schacht (12, 13, 14) befindlichen Stelle, der Kanal (11, 44) eine abrupte Richtungsänderung von zwischen 70° und 110° aufweist.

2. Kanal nach Patentanspruch 1, dadurch gekennzeichnet, dass dieser, bezüglich der Strömungsrichtung des Mediums, unmittelbar nach dem Schacht (12, 13, 14) eine zweite, abrupte Richtungsänderung von zwischen 70° und 110° aufweist.

3. Kanal nach Patentanspruch 1, dadurch gekennzeichnet, dass die abrupte Richtungsänderung von zwischen 70° und 110° durch eine Abwinkelung gebildet ist, bei welcher die verschiedene Richtungen aufweisenden Teile der einen Seitenwand des Kanals (11) längs einer senkrechten Kante (18, 20, 22, 24) und die verschiedene Richtungen aufweisenden Teile der anderen Seitenwand des Kanals (11) längs einer zweiten, senkrechten Kante (19, 21, 23, 25) aneinander stossen.

4. Kanal nach Patentanspruch 1, dadurch gekennzeichnet, dass die abrupte Richtungsänderung 90° beträgt.

5. Kanal nach Patentansprüchen 3 und 4, dadurch gekennzeichnet, dass das Verhältnis des Abstandes der Kante (22) kleineren Abstandes (a) vom Schacht (13) zur Länge (b) der Schachtöffnung (16) zwischen 0 und 0,3 ist.

6. Kanal nach Patentanspruch 1, dadurch gekennzeichnet, dass das Verhältnis der Breite desselben zu dessen Höhe zwischen 0,3 und 0,6 liegt.

7. Kanal nach Patentanspruch 6, dadurch gekennzeichnet, dass dessen Breite mindestens ungefähr 17 cm und dessen Höhe mindestens ungefähr 40 cm beträgt.

8. Kanal nach Patentanspruch 1, dadurch gekennzeichnet, dass bei einer Vielzahl von Stellen abrupter Richtungsänderung von zwischen 70° und 110° mindestens die, bezüglich der Strömungsrichtung des Mediums, erste Stelle, als eine am Kanal (44) eine Kante bildende Abwinkelungs und mindestens die letzte als scharfer Bogen ausgebildet ist (Fig. 2).

9. Kanal nach Patentanspruch 1, dadurch gekennzeichnet, dass in dessen Innern eine bezüglich der Strömungsrichtung des Mediums unmittelbar vor der Stelle der abrupten Richtungsveränderung von zwischen 70° und 110° angebrachte Steuerplatte (26) vorgesehen ist, welche um eine sich an der Bodenfläche des Kanals (11) befindliche und senkrecht zur Strömungsrichtung des Mediums angeordnete Schwenkachse (30) schwenkbar ist, in ihrer Offenstellung am Kanalboden aufliegt, sich von der Schwenkachse (30) weg in der Strömungsrichtung des Mediums erstreckt und in beliebigen Schwenkstellungen fixierbar ist.

10. Kanal nach Patentanspruch 9, dadurch gekennzeichnet, dass an der Steuerplatte (26) an ihrem der Schwenkachse (30) abgewandten Ende eine Sperrwand (28) befestigt ist, welche sich von diesem Ende weg nach unten durch den Kanalboden hindurch erstreckt und in allen Schwenkstellungen der Steuerplatte (26) den Kanalboden durchdringt.

11. Kanal nach Patentansprüchen 2 und 9, dadurch gekennzeichnet, dass unmittelbar nach der Stelle der zweiten abrupten Richtungsänderung von zwischen 70° und 110° bei einer Speisungsmöglichkeit des Kanals (11) in beiden Richtungen in dessen Innern eine zweite Steuerplatte (27) vorgesehen ist, welche um eine sich an der Bodenfläche des Kanals (11) befindliche und senkrecht zur Strömungsrichtung des Mediums im Kanal (11) angeordnete, zweite Schwenkachse (31) schwenkbar ist, in ihrer Offenstellung am Kanalboden aufliegt, in beliebigen Schwenkstellungen fixiert ist und sich von der zweiten Schwenkachse (31) weg in der, im Vergleich mit der erstgenannten Steuerplatte (26) entgegengesetzten Richtung erstreckt.

12. Kanal nach Patentanspruch 1, dadurch gekennzeichnet, dass dieser bei Vorhandensein eines Hindernisses (40, 43), eine das Hindernis (40, 43) umgehende Umführung bildet, wobei mindestens eine Richtungsänderung des Kanals (44) durch eine Stelle abrupter Richtungsänderung von zwischen 70° und 110° gebildet ist.

13. Kanal nach Patentanspruch 1, dadurch gekennzeichnet, dass bei zwei hintereinander angeordneten Karden (37, Fig. 2) der Kanal bei einer Karde (37) auf deren einen Seite und bei der anderen Karde (37) auf deren anderen Seite verläuft.

14. Kanal nach Patentanspruch 4, dadurch gekennzeichnet, dass dieser bei in mehreren, parallelen, in geraden Reihen (42) und Kolonnen angeordneten Karden (37, Fig. 3, 4), über einzelnen Kardenreihen (42) verlaufende Kanalstücke (45) umfasst, welche an ihren Enden, an Stellen abrupter Richtungsänderungen von zwischen 70° und 110° durch quer zu den Kanalstücken (45) angeordneten Verbindungsleitungen (46) miteinander verbunden sind.

## Claims

1. Transport duct for fibre flocks, which duct has a substantially constant rectangular cross-section, serves to feed fibre flocks to feed chutes of flock- processing devices arranged along the transport duct, has a flock-transporting transport medium flowing therethrough, is open to the chutes via rectangular openings substantially corresponding in width with the duct, the openings being longer in the direction parallel to the flow direction of the medium than in the direction at right angles thereto, characterised in that at least at one feed chute (12, 13, 14), at a position located immediately before the chute (12, 13, 14) considered with reference to the direction of flow of the medium, the duct 1 1,44) exhibits an abrupt change of direction of between 70° and 110°.

2. Duct according to claim 1, characterised in that the duct exhibits a second, abrupt change of direction of between 70° and 110° immediately after the chute (12, 13, 14) considered in the direction of flow of the medium.

3. Duct according to claim 1, characterised in that the abrupt change of direction of between 70° and 110 ° is formed by a bend in which those parts of one side wall of the duct (11) extending in the different directions meet along one vertical edge (18, 20, 22, 24), and those parts of the other side wall of the duct (11) extending in the different directions meet along a second vertical edge (19, 21, 23, 25).

4. Duct according to claim 1, characterised in that the abrupt change of direction is through 90°.

5. Duct according to claims 3 and 4, characterised in that the ratio of the spacing of the edge (22) with the smaller spacing (a) from the chute (13) to the length (b) of the chute opening (16) is between 0 and 0.3.

6. Duct according to claim 1, characterised in that the ratio of the duct width to the duct height lies between 0.3 and 0.6.

7. Duct according to claim 6, characterised in that the duct width is at least approximately 17 cm and the duct height is at least approximately 40 cm.

8. Duct according to claim 1, characterised in that with a plurality of locations of abrupt change of direction between 70° and 110° at least the first location, considered in the direction of flow of the medium, is formed as a bend forming an edge in the duct (44) and at least the last is formed as a sharp curve (Fig. 2).

9. Duct according to claim 1, characterised in that a control plate (26) is provided in the duct interior immediately in front of the location of abrupt change of direction of between 70° and 110° considered in the direction of flow of the medium, the plate being pivotable about a pivot axis (30) located on the base surface of the duct (11) and arranged at right angles to the direction of flow of the medium engaging the base of the duct in its open position, extending away from the pivot axis (30) in the direction of flow of the medium and being retainable in any required pivotal position.

10. Duct according to claim 9, characterised in that a blocking wall (28) is secured to the control (26) at its end remote from the pivot axis (30) and extends downwardly from this end through the base of the duct to pass through the duct base in all pivotal positions of the control plate (26).

11. Duct according to claim 2 and 9, characterised in that, where the duct (11) can be fed from both directions, a second control plate (27) is provided in the duct interior immediately after the location of the second abrupt change of direction of between 70° and 110°, the second plate being pivotable about a second pivot axis (31) located on the base surface of the duct (11) and arranged at right angles to the direction of flow of the medium in the duct (11), resting on the duct base when in its open position, being retainable in any required pivotal position and extending away from the second pivot axis (31) in the opposite direction when compared with the first-mentioned control plate (26).

12. Duct according to claim 1, characterised in that, where there is an obstruction (40, 43), the duct forms a diversion around the obstruction (40, 43) with at least one change of direction of the duct (44) being formed by a location of abrupt change of direction of between 70° and 110°.

13. Duct according to claim 1. characterised in that, when two cards (37, Fig. 2) are arranged one behind the other, the duct extends past one card (37) on one side thereof and past the other card (37) on the other side thereof.

14. Duct according to claim 4, characterised in that, when cards (37, Fig. 3, 4) are arranged in several parallel straight rows (42) and columns, the duct comprises duct sections (45) extending over individual card rows (42) and being connected with each other at locations of abrupt change of direction of between 70° and 110° by connecting pipes (46) arranged transverse to the duct sections (45).

## Revendications

1. Canal de transport pour flocons de fibres possédant une section rectangulaire principalement constante qui sert à alimenter en flocons de fibres les silos d'alimentation de dispositifs travaillant les flocons, et qui sont disposés le long du canal de transport, canal qui est traversé par un média de transport transportant les flocons, qui est ouvert par des ouvertures rectangulaires correspondant essentiellement à la largeur du canal et se trouvant au-dessus des silos, canal dans lequel les ouvertures sont plus longues dans le sens d'écoulement du média que dans le sens perpendiculaire à ce sens d'écoulement, caractérisé par le fait que, au moins sur un silo d'alimentation (12, 13, 14) et dans le sens de déplacement du média, à un endroit situé immédatement avant le silo (12, 13, 14), le canal (11, 44) possède un changement abrupt de direction compris entre 70⁰ et 110°.

2. Canal selon revendication 1, caractérisé par le fait que, par rapport au sens d'écoulement du média, celui-ci possède un deuxième changement abrupt de direction, compris entre 70° et 110°, immédiatement après le silo (12, 13, 14).

3. Canal selon revendication 1, caractérisé par le fait que le changement abrupt de direction, compris entre 70° et 110°, est formé par un pliage dans lequel les différentes parties ayant des directions différentes d'une des parois latérales du canal (11), et le long d'une arête perpendiculaire (18, 20, 22, 24), ainsi que les parties ayant des directions différentes de l'autre paroi latérale du canal (11), le long d'une deuxième arête perpendiculaire (19, 21, 23, 24), se rejoignent.

4. Canal selon revendication 1, caractérisé par le fait que le changement de direction abrupt est de 90°.

5. Canal selon les revendications 3 et 4, caractérisé par le fait que la relation qui existe entre la petite distance (a) séparant l'arête (22) du silo (13) et la longueur (b) de l'ouverture du silo (16) est de 0 à 0,3.

6. Canal selon revendication 1, caractérisé par le fait que la relation qui existe entre sa largeur et sa hauteur se situe entre 0,3 et 0,6.

7. Canal selon revendication 6, caractérisé par le fait que sa largeur est d'au moins 17 cm environ, et que sa hauteur est d'au moins 40 cm environ.

8. Canal selon revendication 1, caractérisé par le fait que, lors d'une pluralité de postes ayant des changements abrupts de direction compris entre 70° et 110°, au moins le premier poste est formé comme un pliage formant une arête dans le canal (44), et au moins le dernier poste est formé comme un arc serré (figure 2), par rapport au sens d'écoulement du média.

9. Canal selon revendication 1, caractérisé par le fait que, par rapport au sens d'écoulement du média, et directement avant le poste de changement abrupt de direction compris entre 70° et 110°, une plaque de commande (26) est prévue, à l'intérieur du canal, laquelle est pivotante autour d'un axe de pivotement (30) qui se trouve disposé sur la surface du plancher de canal (11) et qui est perpendiculaire au sens d'écoulement du média, plaque qui repose sur le plancher du canal dans sa position ouverte, qui s'étend en s'éloignant de l'axe de pivotement (30) dans le sens d'écoulement du média, et qui peut être fixée dans une position de pivotement quelconque.

10. Canal selon revendication 9, caractérisé par le fait qu'une paroi de fermeture (28) est fixée sur l'extrémité éloignée de l'axe de pivotement (30) de la plaque de commande (26), paroi qui s'étend vers le bas depuis cette extrémité en passant à travers le plancher du canal et qui pénètre dans le plancher du canal dans toutes les positions de pivotement de la plaque de commande (26).

11. Canal selon les revendications 2 et 9, caractérisé par le fait que, immédiatement après le poste du deuxième changement abrupt de direction compris entre 70° et 110° et pour une possibilité d'alimentation du canal (11) dans les deux sens, une deuxième plaque de commande (27) est prévue à l'intérieur du canal, laquelle est pivotante autour d'un deuxième axe de pivotement (31) qui se trouve disposé sur la surface du plancher de canal (1 1) et qui est perpendiculaire au sens d'écoulement du média dans le canal (11 plaque qui repose sur le plancher du canal dans sa position ouverte, qui peut être fixée dans des positions de pivotement quelconques et qui s'étend en s'éloignant du deuxième axe de pivotement (31) dans le sens opposé par rapport à la première plaque de commande citée (26).

12. Canal selon revendication 1, caractérisé par le fait que, lors de la présence d'un obstacle (40, 43), ce canal forme une déviation évitant l'obstacle (40, 43), procédé dans lequel au moins un changement de direction du canal (44) est formé par un poste de changement abrupt de direction compris 70° et 110° C.

13. Canal selon revendication 1, caractérisé par le fait que, lorsque deux cardes (37, figure 2) sont disposées l'une derrière l'autre, le canal passe d'un côté de la carde, pour une carde (37), et passe de l'autre côté de la carde, pour l'autre carde (37).

14. Canal selon revendication 4, caractérisé par le fait que, pour une pluralité de cardes (37, figures 3 et 4) disposées en rangées parallèles alignées (42) et en colonnes, le canal possède des portions de canaux (45) qui passent au-dessus de chacune des rangées de cardes (42) et qui sont reliées ensemble à leurs extrémités par des conduites de liaison (46) disposées perpendiculairement aux portions de canaux (45), aux postes de changement abrupt de direction compris entre 70° et 110°.
